# EUROPÄISCHE PATENTSCHRIFT

(11) **EP 2 886 754 B1**
(45) Veröffentlichungstag und Bekanntmachung des Hinweises auf die Patenterteilung: **14.03.2018**
(21) Anmeldenummer: 14196545.9
(22) Anmeldetag: 05.12.2014
(51) Int. Cl.: E05B 27/00, E05B 19/06, E05B 47/00

(54) **Schliesszylinder mit magnetischem Zuhaltungsstift**
Lock cylinder with magnetic tumbler pin
Serrure cylindrique à goupille magnétique

(30) Priorität: 19.12.2013 DE 102013114423
(43) Veröffentlichungstag der Anmeldung: 24.06.2015
(73) Patentinhaber: M. van der Wal Holding B.V., 7559 RN Hengelo (NL)
(72) Erfinder: Koenhorst, Erwin, 7577 KE Oldenzaal (NL); Mebius, Daniël Albertus Geert, 7512 AB Enschede (NL)
(74) Vertreter: Grundmann, Dirk

(56) Entgegenhaltungen:
- EP-A1- 0 557 606
- DE-T2- 69 818 428
- FR-A- 975 163

## Beschreibung

Die Erfindung betrifft eine Schließvorrichtung mit einem Schließzylinder und einem passenden Schlüssel mit einem in einer Lagerhöhlung eines Zylindergehäuses um eine Drehachse drehbar gelagerten Zylinderkern, in dessen sich in Richtung der Drehachse erstreckenden Schlüsselkanal ein ein oder mehrere Codierungsaussparungen und ein mindestens eine Magnetzone aufweisender Schaft des Schlüssels einsteckbar ist, mit mindestens einer sich in einer durch die Drehachse verlaufenden Radialebene angeordneten ersten Kern- und Gehäusebohrung, in der ein in einer Richtung quer zur Richtung der Drehachse verlagerbarer erster Kernstift bzw. ein zugehöriger Gehäusestift gelagert sind, wobei der erste Kernstift durch Abtasten einer ihm zugeordneten Codierungsaussparung von einer Sperrstellung in eine Freigabestellung bringbar ist, und mit mindestens einer zweiten Kernbohrung, in der ein magnetischer, durch magnetische Wechselwirkung mit der mindestens einen Magnetzone von einer Sperrstellung in eine Freigabestellung bringbarer, zweiter Kernstift verlagerbar ist.

Schließzylinder mit Magnetstiften sind bekannt aus den DE 10 2006 059 599 A1 und DE 30 16 393. Die Magnetstifte wirken mit Magnetzonen des Schlüsselschaftes zusammen und werden durch magnetische Anziehung bzw. magnetische Abstoßung von einer Sperrstellung in eine Freigabestellung gebracht. Neben den magnetischen Zuhaltungsstiften besitzt ein Schließzylinder auch mechanisch Codierungsaussparungen des Schlüssels abtastende Kernstifte.

Schließzylinder mit in verschiedenen Ebenen angeordneten Zuhaltungsstiften sind darüber hinaus aus den DE 43 01 705 A1 und DE 10 220 078 B3 vorbekannt.

Schließzylinder mit federbeaufschlagten Zuhaltungsstiften mit geschrägten Stirnflächen sind aus der DE 698 18 428 T2 oder DE 963 123 vorbekannt.

Die DE 698 18 428 T2 beschreibt eine Schließvorrichtung mit einem Schließzylinder und einem Schlüssel. Der Schlüssel besitzt eine zur Schlüsselspitze hin offene hinterschnittene Längsnut, in die ein zapfenartiges Ende eines Zugstiftes eintreten kann, der beim Einschub des Schlüssels aus einer Sperrstellung in eine Freigabestellung gezogen werden kann, wobei die Bewegungsachse des Zugstiftes an der Drehachse des Zylinderkernes vorbeiläuft.

Die FR 975 163 beschreibt einen Schließzylinder mit einem passenden Schlüssel. Der Schließzylinder besitzt eine magnetische Ergänzungszuhaltung, die von einem Magnetstift gebildet wird, dessen Bewegungsachse die Drehachse des Zylinderkernes schneidet.

Der Erfindung liegt die Aufgabe zugrunde, einen Schließzylinder mit sowohl mechanischen als auch magnetischen Zuhaltungsstiften gebrauchsvorteilhaft bzw. herstellungstechnisch günstig weiterzubilden.

Gelöst wird die Aufgabe durch die in den Ansprüchen angegebene Erfindung.

Die Unteransprüche bilden vorteilhafte Weiterbildungen des Hauptanspruchs. Sie bilden aber auch eigenständige Lösungen der Aufgabe.

Zunächst und im Wesentlichen ist vorgesehen, dass die Kernbohrung, die den mindestens einen magnetischen Kernstift lagert in einer quer zur Radialebene verlaufenden und gegenüber der Drehachse versetzten Sekantenebene angeordnet ist. Während die mechanisch wirkenden Kernstifte sich in einer Verlagerungsrichtung bewegen, die in einer Ebene liegt, in der auch die Drehachse liegt, bewegt sich der magnetische Zuhaltungsstift in einer Bewegungsebene, die versetzt zur Drehachse liegt. Diese Sekantenebene geht nicht durch das Zentrum des Zylinderkerns. Es ist ferner vorgesehen, dass der magnetische Zuhaltungsstift einen unrunden Querschnitt aufweist. Seine Stirnfläche, die in der Freigabestellung in der Fuge zwischen der Wandung der Gehäusebohrung und des Kernes liegt, verläuft schräg zur Achse des magnetischen Kernstiftes bzw. seiner Kernbohrung.

Eine erfindungsgemäße Schließvorrichtung kann die folgenden vorteilhaften Gestaltungsmerkmale aufweisen. Die den magnetischen Kernstift lagernde zweite Kernbohrung ist eine zum Schlüsselkanal geschlossene Sackbohrung. Der Boden der zweiten Kernbohrung ist somit durchlässig für das Magnetfeld des magnetischen Kernstiftes bzw. der Magnetzone des Schlüsselschaftes. Der Boden der Sackbohrung bildet eine dünne Materialschicht aus, die die Kernbohrung vom Schlüsselkanal trennt. Ferner kann ein Federelement vorgesehen sein, mit dem der magnetische Kernstift in Richtung seiner Sperrstellung beaufschlagt ist. In der Sperrstellung ragt ein an die Stirnfläche des magnetischen Zuhaltungsstiftes angrenzender Sperrabschnitt in eine Gehäuseöffnung ein. Die schräg verlaufende Stirnfläche liegt dann vollständig in der Gehäuseöffnung ein. Der magnetische Kernstift wird durch eine magnetische Anziehung durch die Magnetzone des Schlüsselschaftes gegen die Rückstellkraft des Federelementes in Richtung seiner Freigabestellung beaufschlagt. Die Magnetkraft ist stärker als die Federkraft, so dass der Kernstift durch magnetische Anziehung gegen die Rückstellkraft des Federelementes in die Freigabestellung bringbar ist. Ferner kann vorgesehen sein, dass der magnetische Kernstift mit einem in Richtung seiner Sperrstellung von einem vorgespannten Federelement beaufschlagten zweiten Gehäusestift zusammenwirkt, der durch eine magnetische Abstoßung des magnetischen Kernstiftes durch die Magnetzone gegen die Rückstellkraft des Federelementes in eine Freigabestellung bringbar ist. Während bei der zuvor beschriebenen Variante die beiden Magnete, die die Magnetzone einerseits und andererseits die Magnetisierung des Kernstiftes ausbilden, gleichgepolt sein müssen, müssen die Magnete bei diesem Ausführungsbeispiel entgegengesetzt gepolt sein, damit der zweite Kernstift in seine Freigabestellung gebracht werden kann. Auch hier muss die Magnetkraft größer sein als die Kraft einer Rückstellfeder. Die Rückstellfeder beaufschlagt bei dieser Variante einen zweiten Gehäusestift, der in einer Gehäuseöffnung einliegt. Die Stirnfläche des zweiten Gehäusestiftes wird dabei von der Stirnfläche des Magnetstiftes beaufschlagt. Die Achse, entlang der sich der magnetische Zuhaltungsstift verlagern kann, hat in der Sperrstellung der Schließvorrichtung einen stumpfen Winkel zur Achse des zweiten Gehäusestiftes. Während die Achse des magnetischen Kernstiftes in der Sekantenebene liegt, liegt die Achse des mit dem Magnetstift zusammenwirkenden Gehäusestiftes in einer Radialebene. Die Bewegungsachse des zweiten Gehäusestiftes geht somit durch die Drehachse des Zylinderkerns. Der magnetische Kernstift kann einen durchmesserverminderten Abschnitt aufweisen. Dieser durchmesserverminderte Abschnitt kann in Richtung des Schlüsselkanals weisen und einen Permanentmagneten aufweisen. Der Permanentmagnet kann mit einer in Achsrichtung des magnetischen Kernstiftes gerichteten Polrichtung in einer Öffnung des Kernstiftes stecken. Die Magnetzone des Schlüsselschaftes wird von einem Permanentmagneten gebildet, dessen Polrichtung quer zur Schlüsselbreitseitenebene verläuft, also in der Ebenennormalen liegt. Der magnetische Kernstift ist undrehbar in seiner Lagerbohrung angeordnet. Die Lagerbohrung besitzt einen unrunden Querschnitt. Eine Querschnittsrandkante verläuft zunächst über mehr als 180 Grad auf einer Kreisbogenlinie. Unter Ausbildung von Knickpunkten bildet der Querschnittsrand eine Auswölbung aus. Die Auswölbung bildet eine Längsausnehmung, die unter Ausbildung einer Kante in einen auf einer Kreiszylinderinnenfläche verlaufenden Wandungsabschnitt der zweiten Kernbohrung übergeht. Der Kernstift besitzt einen Querschnitt, der ebenfalls einen sich über mehr als 180 Grad erstreckenden Randabschnitt besitzt, der auf einer Kreisbogenlinie verläuft. Von diesem Randabschnitt ragt ein Vorsprung ab, der eine Längsrippe bildet. Die Längsrippe liegt in der Längsausnehmung der Wandung der Kernbohrung. Es ist von besonderem Vorteil, wenn die Längsrippe beidseitig von Ausbuchtungen flankiert ist. Die Ausbuchtungen liegen dann den oben erwähnten Kanten gegenüber, so dass eine gerundete Flanke einer Kante gegenüberliegt. Hierdurch wird ein Verkanten des Kernstiftes in der Kernstiftbohrung vermieden. Die Ausbuchtungen erstrecken sich in Radialeinwärtsrichtung eines gedachten Kreises, in dem der sich über mehr als 180° erstreckende Randabschnitt verläuft. Ein mit dem Magnetstift zusammenwirkender zweiter Gehäusestift kann eine kreisrunde Zwischenfläche aufweisen und drehbar in seiner zugeordneten Gehäusebohrung liegen. Eine bevorzugte Schließvorrichtung kann eine Mehrzahl von Magnetstiften aufweisen. Jeder Magnetstift wirkt mit einer dem Schlüsselschaft zugeordneten Magnetzone zusammen. Es ist insbesondere vorgesehen, dass die Schließvorrichtung zumindest einen Magnetstift aufweist, der durch magnetische Abstoßung von der Magnetzone in eine Freigabestellung gebracht wird, und zumindest einen weiteren Magnetstift aufweist, der durch eine magnetische Anziehung durch die Magnetzone des Schlüsselschaftes in seine Freigabestellung bringbar ist. Die Gehäuseöffnung, in die der Magnetstift in seiner Sperrstellung eintaucht bzw. in der sich ein zweiter, mit dem Magnetstift zusammenwirkender Gehäusestift befindet, kann von einer Einsatzplatte ausgebildet sein. Besitzt der Schließzylinder mehrere Magnetstifte, so bildet die Einsatzplatte eine Mehrzahl von Öffnungen aus. Die Öffnungen können als Durchgangsbohrungen in der Einsatzplatte verwirklicht sein. Die Einsatzplatte steckt vorzugsweise in einer Ausnehmung der Wandung der Lagerhöhlung des Zylindergehäuses, in der der Zylinderkern drehbar gelagert ist. Die Einsatzplatte kann von der Stirnseite des Zylindergehäuses in die Ausnehmung eingeschoben sein. Die Längsrandseiten der Ausnehmung bzw. die Längsrandseiten der Einsatzplatte, die sich in Achsrichtung des Zylindergehäuses erstrecken, können sich in Querrichtung dazu in Radialrichtung erstrecken, so dass sich insgesamt eine schwalbenschwanzartige Struktur ausbildet, so dass die Einsatzplatte in Radialrichtung gefesselt ist. Die Böden der zweiten Gehäuseöffnungen werden von den Böden der Ausnehmung ausgebildet.

Ausführungsbeispiele der Erfindung werden nachfolgend anhand beigefügter Zeichnungen erläutert. Es zeigen:
- Fig. 1: in einer perspektivischen Darstellung ein erstes Ausführungsbeispiel der Erfindung in Form eines Doppelschließzylinders,
- Fig. 2: einen passenden Schlüssel,
- Fig. 3: einen Schnitt gemäß der Linie III - III in Figur 1 durch den Schließzylinder zur Verdeutlichung eines mechanischen Zuhaltungsstiftpaares 11, 12 und eines magnetischen Zuhaltungsstiftes 13,
- Fig. 4: vergrößert den Abschnitt IV in Figur 3 bei nicht eingestecktem Schlüssel,
- Fig. 5: eine Darstellung gemäß Figur 3 jedoch mit eingestecktem passenden Schlüssel,
- Fig. 6: den vergrößerten Ausschnitt VI in Figur 6,
- Fig. 7: eine Darstellung gemäß Figur 6 jedoch mit einem nicht schließenden Schlüssel,
- Fig. 8: einen Schnitt gemäß der Linie VIII - VIII in Figur 5,
- Fig. 9: eine Darstellung gemäß Figur 4 eines zweiten Ausführungsbeispiels,
- Fig. 10: eine Darstellung gemäß Figur 6 des zweiten Ausführungsbeispiels,
- Fig. 11: eine Darstellung gemäß Figur 7 des zweiten Ausführungsbeispiels,
- Fig. 12: eine perspektivische Darstellung eines dritten Ausführungsbeispiels der Erfindung, wobei die Wandung der Lagerhöhlung, in der der Zylinderkern 4 angeordnet ist, aufgebrochen dargestellt ist,
- Fig. 13: eine Seitenansicht auf den in der Figur 12 dargestellten Schließzylinder,
- Fig. 14: den Schnitt gemäß der Linie XIV - XIV in Figur 13 und
- Fig. 15: den Schnitt gemäß der Linie XV - XV in Figur 13.

Die Zeichnungen zeigen einen Schließzylinder, der ein Gehäuse 1 aufweist. Das Gehäuse 1 besitzt einen Flanschabschnitt, in dem mehrere Gehäusebohrungen 10 angeordnet sind. In jeder der Gehäusebohrungen 10 steckt ein Gehäusestift 12, der gegen den Boden der Gehäusebohrung 10 mit einer Druckfeder 29 abgestützt ist.

Das Zylindergehäuse 1 besitzt einen Lagerabschnitt, der eine kreiszylinderförmige Lagerhöhlung 3 ausbildet, in der ein Zylinderkern 4 angeordnet ist. Der Zylinderkern ist mit einem Schließglied gekoppelt, mit dem ein Schloss betätigt werden kann.

Der Zylinderkern 4 ist um eine Drehachse D drehbar. Die Drehachse D ist die Zentrumsachse der Lagerhöhlung 3.

Der Zylinderkern 4 besitzt einen in Richtung der Drehachse D verlaufenden Schlüsselkanal 5, der in den Kanal hineinragende Codierungsrippen aufweist. Ein Schlüssel 2 besitzt einen Schlüsselschaft 7, der Codierungsaussparungen 8 aufweist. Mit diesen Codierungsaussparungen 8 können in Kernbohrungen 9 des Zylinderkerns 4 angeordnete jeweils eine individuelle Länge aufweisende Kernstifte 11 in eine Freigabestellung gebracht werden, in der die Trennfläche zwischen Kernstift 11 und zugeordnetem Gehäusestift 12 mit der Trennfuge zwischen Zylinderkern 4 und Lagerhöhlung 3 fluchtet, so dass der Zylinderkern 4 gedreht werden kann. der Schlüsselschaft 7 besitzt darüber hinaus in Längsrichtung verlaufende Nuten, in die die Rippen der Wandung des Schlüsselkanals 5 eingreifen können.

Die Kernbohrungen 9 liegen in einer Reihe hintereinander und in einer gemeinsamen Radialebene R. Die Radialebene R zeichnet sich dadurch aus, dass in ihr die Drehachse D verläuft. Die Radialebene R verläuft durch die Mittelebene des Schlüsselkanals 5, die mit der Mittelebene des Schlüsselschaftes 7 übereinstimmt, wenn der Schlüsselschaft 7 in den Schlüsselkanal 5 eingeschoben worden ist.

In einer zweiten Kernbohrung 14 ist ein Magnetstift 13 gelagert. Der Magnetstift 13 ist in Richtung einer Achse A verlagerbar. Die Achse A ist die Zentrumsachse der Kernbohrung 14, die den magnetischen Zuhaltungsstift 13 aufnimmt. Die Verlagerungsachse des magnetischen Zuhaltungsstiftes 13 liegt in einer Sekantenebene S. Die Sekantenebene S verläuft nicht durch die Drehachse D, sondern schneidet die Radialebene R, in der sich die mechanischen Zuhaltungsstifte 11, 12 bewegen können, in einem Abstand von der Drehachse D. Bevorzugt liegt der Schnittpunkt zwischen der Sekantenebene S und der Radialebene R um etwa die Hälfte des Radius des Zylinderkerns 4 versetzt zur Drehachse D, wobei der Versatz in Richtung weg von den mechanischen Zuhaltungsstiften 11, 12 gerichtet ist.

Der Versatz kann in einem Bereich liegen zwischen ¼ des Radius des Zylinderkerns 4 und ¾ des Radius des Zylinderkerns 4.

Die Magnetzone 6 im Schlüsselschaft 7 wird von einem Permanentmagneten 6 ausgebildet, der mit seiner Polachse in Richtung zur Flächennormalen der Schlüsselbreitseite in einer Öffnung des Schlüsselschaftes einliegt.

Die Kernbohrung 14, in der der magnetische Zuhaltungsstift 13 liegt, ist eine Sackbohrung. Die Sackbohrung besitzt einen geschlossenen Boden 16, so dass die Kernbohrung 14 vom Schlüsselkanal 5 räumlich getrennt ist. Die magnetischen Feldlinien des Magneten 6 und eines Magneten 22, der dem Zuhaltungsstift 13 zugeordnet ist, durchdringen den Boden 16 der Kernbohrung 14.

Der Kernstift 13 besitzt einen durchmesserverminderten Abschnitt, der in einem durchmesserverminderten Abschnitt der Kernbohrung 14 steckt. Die Stirnseite des durchmesserverminderten Abschnittes besitzt eine Öffnung, in der der Permanentmagnet 22 steckt, der in Richtung der Achse A des magnetischen Zuhaltungsstiftes 13 gepolt ist.

Auf einer Stufe zwischen einem durchmessergrößeren und einem durchmesserkleinerem Abschnitt der Kernbohrung 14 stützt sich ein Ende einer Wendelgangdruckfeder ab. Das andere Ende der Wendelgangdruckfeder beaufschlagt eine Stufe, die von einem durchmessergrößeren Bereich des magnetischen Stiftes 13 ausgebildet wird. Der durchmessergrößere Bereich des magnetischen Kernstiftes 13 besitzt einen unrunden Querschnitt und eine Stirnfläche 15 die schräg verläuft. Die Schrägfläche der Stirnfläche 15 kann eine Ebene sein. Die schräge Stirnfläche 15 kann aber auch leicht gewölbt verlaufen.

Unmittelbar an die Stirnfläche 15 schließen sich Sperrabschnitte 18, 18', die von der Umfangswandung des Kernstiftes 13 gebildet sind.

In der Sperrstellung des Zylinderkerns 4 liegt die Öffnung der Kernbohrung 14 einer Gehäuseöffnung 19 gegenüber. Der Sperrabschnitt 18, 18' greift in der Sperrstellung des magnetischen Zuhaltungsstiftes 13 in die Gehäusebohrung 19 ein, wobei einer der beiden Sperrabschnitte 18, 18' von einer Abstufung ausgebildet wird.

Die Figur 8 zeigt einen Querschnitt durch die Kernbohrung 14 und den darin liegenden magnetischen Zuhaltungsstift 13. Die Kernbohrung 14 besitzt einen unrunden Querschnitt, so dass sich der Kernstift 13 nicht in der Kernbohrung 14 drehen kann. Die Kernbohrung 14 besitzt einen Querschnitt mit einem Querschnittsrandabschnitt 28, der auf einer Kreisbogenlinie verläuft. In einem Winkelbereich bildet die Kernbohrung 14 eine Längsausnehmung 26 aus. Die Längsausnehmung 26 geht unter Ausbildung zweier Kanten 27 in die Kreisbogenlinie 28 über.

Der magnetische Kernstift 13 besitzt eine Längsrippe 24, die in die Längsausnehmung 26 eintaucht. Die Längsrippe 24 wird von zwei Ausbuchtungen 25 flankiert, wobei jede der Ausbuchtungen 25 einer Kante 27 gegenüberliegt. Die Längsrippe 24 geht knicklinienfrei in die Ausnehmung 25 über. Die Ausnehmung 25 bildet eine parallel zur Längsrippe 24 verlaufende Nut mit einem konkav gerundeten Boden aus, der in eine konvex gerundete Längsrippe 24 übergeht. Zufolge dieser Ausgestaltung liegt einer Kante 27 eine knickstellenfreie, gerundete Fläche des magnetischen Zuhaltungsstiftes 13 gegenüber. Der Kernstift 13 besitzt einen Querschnitt mit einem Randabschnitt 23, der auf einer Kreisbogenlinie verläuft. Die Ausnehmungen 25 erstrecken sich radial einwärts bezogen auf diese Kreisbogenlinie. Die Längsrippe 24 erstreckt sich radial nach außen bezogen auf diese Kreisbogenlinie.

Bei dem in den Figuren 5 bis 7 dargestellten ersten Ausführungsbeispiel wird der magnetische Zuhaltungsstift 13 von der Feder 17 in die in Figur 4 dargestellte Sperrstellung beaufschlagt, in der der Sperrabschnitt 18, 18' in der Gehäusebohrung einliegt. Die Gehäusebohrung 19 verläuft hier in Richtung der exzentrischen Achse A. Sie fluchtet gewissermaßen mit der Kernbohrung 14.

Wird ein passender Schlüssel in den Schlüsselkanal 5 hineingesteckt, so dass die Magnetzone 6 dem Permanentmagneten 22 in richtiger Polung gegenüberliegt, so wird der Kernstift 13 aus der in Figur 4 dargestellten Sperrstellung in die in Figur 6 dargestellte Freigabestellung gezogen, wobei die Feder 17 gespannt wird. Wird der Schlüssel wieder aus dem Schlüsselkanal 5 herausgezogen, so wird der magnetische Zuhaltungsstift 13 durch die sich entspannende Feder 17 in die in Figur 4 dargestellte Sperrstellung gebracht.

Wird ein Schlüssel mit einer Magnetzone 6, die eine falsche Polarisierung aufweist, in den Schlüsselkanal 5 eingesteckt, so ergibt sich die in Figur 7 dargestellte Betriebsstellung. Der magnetische Zuhaltungsstift 13 wird von der Feder 17 und gegebenenfalls von der Kraft der sich abstoßenden Magnete 6, 22 in der Sperrstellung gehalten.

Das in den Figuren 9 bis 11 dargestellte Ausführungsbeispiel besitzt ebenfalls einen magnetischen Kernstift 13. In der Gehäuseöffnung 19 steckt aber ein Gehäusestift 20. Zwischen Gehäusestift 20 und Boden 19' der Gehäuseöffnung 19 wirkt eine Wendelgangdruckfeder 21, die den Gehäusestift 20 aus der Öffnung 19 in Radialeinwärtsrichtung beaufschlagt. Die Achse B, in der sich der Gehäusestift 20 bewegen kann, schneidet die Drehachse D des Zylinderkerns 4. Die Achse B ist somit eine Radiallinie. Der Gehäusestift 20 besitzt einen kreisrunden Querschnitt. Er ist rotationssymmetrisch und liegt drehbar in der einen kreisrunden Querschnitt aufweisenden Gehäusebohrung 19 ein.

Der magnetische Zuhaltungsstift 13 ist bei diesem Ausführungsbeispiel nicht abgefedert. Er wird durch die Kraft der Feder, die den Gehäusestift 20 beaufschlagt, vollständig in die Kernbohrung 14 hinein verlagert und stützt sich dabei am Boden 16 der Kernbohrung 14 ab. Der Gehäusestift 20 ragt dabei bereichsweise in die Kernbohrung 14 ein, um die Drehbarkeit des Zylinderkerns 4 zu sperren. Er stützt sich dabei auf der schräg verlaufenden Stirnfläche 15 des Kernstiftes 13 ab. Aus der Figur 10 ist zu entnehmen, dass sich die Verlagerungsachse A des Kernstiftes 13 und die Verlagerungsachse B des ihm zugeordneten Gehäusestiftes 20 in einem Winkel zwischen 30 Grad und 50 Grad schneiden.

Wird ausgehend von der in Figur 9 dargestellten Sperrstellung ein richtiger Schlüssel in den Schlüsselkanal 5 eingesteckt, so muss der Permanentmagnet 6 des Schlüsselschaftes 7 dem Permanentmagnet 22 entgegengerichtet gepolt gegenüberliegen, um eine abstoßende Wirkung durch die Trennwand 16 zwischen Schlüsselkanal 5 und Kernbohrung 14 zu entfalten. Durch die magnetische Kraft wird der Kernstift 13 in die in Figur 10 dargestellte Freigabestellung gebracht, in der Gehäusestift 22 vollständig in sein Gehäuse 19 verlagert wird, wobei die ihn beaufschlagende Druckfeder 21 gespannt wird. In dieser Stellung kann der Zylinderkern gedreht werden. Die Figur 11 zeigt die Wirkung eines nicht schließenden, in dem Schlüsselkanal 5 eingesteckten Schlüssels. Die Magnete 6, 22 sind jetzt in gleicher Richtung gepolt, so dass sie sich anziehen. Der Kernstift 13 verbleibt in seiner Sperrstellung, in der der Gehäusestift 20 bereichsweise in die Kernbohrung 14 eintritt.

Die Figuren 12 bis 15 zeigen ein zweites Ausführungsbeispiel der Erfindung. Der dort dargestellte Doppelschließzylinder besitzt ein Zylindergehäuse 1 mit einer Lagerhöhlung zur Lagerung eines Zylinderkernes 4. Der Zylinderkern 4 besitzt mehrere im Wesentlichen parallel zueinander verlaufende, in Achsrichtung hintereinander liegende Kernbohrungen 14, in denen jeweils ein magnetischer Zuhaltungsstift 13 steckt, wie er zuvor beschrieben worden ist. Der Schließzylinder besitzt mindestens einen magnetischen Kernstift 13, der durch eine abstoßende magnetische Wirkung gegenüber der Magnetzone 6 in seine Freigabestellung bringbar ist. Dieser Magnetstift 13 ist in der Figur 14 dargestellt und entspricht von seiner Gestaltung und seiner Funktionsweise her dem in den Figuren 9 bis 11 dargestellten Magnetstift.

Der Schließzylinder besitzt darüber hinaus zumindest einen magnetischen Zuhaltungsstift 13, der durch eine magnetische Anziehungskraft durch die Magnetzone 6 in seine Freigabestellung bringbar ist. Er ist in der Figur 15 dargestellt und entspricht vom Aufbau und seiner Funktion her dem Magnetstift, den die Figuren 4 bis 6 zeigen.

Anders als bei den in den Figuren 1 bis 11 dargestellten Ausführungsbeispielen werden bei dem in den Figuren 12 bis 15 dargestellten Ausführungsbeispiel die Gehäuseöffnungen 19 von einer Einsatzplatte 30 ausgebildet. Es handelt sich dabei um eine gebogene Platte aus hartem Kunststoff oder aus Metall, die in einer Tasche 31 der Wandung der Lagerhöhlung 3 einliegt. Die zur Drehachse weisende Wandung der Einsatzplatte 30 verläuft im Querschnitt auf einer Kreisbogenlinie und bildet einen Teilabschnitt der Lagerfläche zur Lagerung des Zylinderkernes 4 aus. Die dieser Seite gegenüberliegende Seite der Einsatzplatte 30 liegt am Boden der Ausnehmung 31 an. Die Einsatzplatte 30 besitzt eine Vielzahl von Durchgangsbohrungen entweder zum Eintritt des Sperrabschnittes eines durch magnetische Anziehung in die Freigabestellung bringbaren Zuhaltungsstift 13 oder zur Aufnahme eines Gehäusestiftes 20, der von einem Federelement 21 in Sperrrichtung beaufschlagt wird, wobei sich das Federelement 21 auf dem Boden der Ausnehmung 31 abstützt.

Die Längsseiten der Einsatzplatte 30 bzw. der Ausnehmung 31, die sich in Achsrichtung des Zylinderkernes 4 erstrecken, haben eine Erstreckungsebene, die eine Radialebene ist. Aus diesem Grunde verlaufen die beiden Längsrandseiten der Einsatzplatte 30 bzw. der Ausnehmung 31 schwalbenschwanzförmig. Hierdurch ist die Einsatzplatte 30 in der Ausnehmung 31 gefesselt.

Die Einsatzplatte 30 kann von der vorderen Stirnseite her in die Ausnehmung 31 hineingeschoben werden. Dies kann bei der Montage des Zylinderkernes 4 erfolgen.

**Bezugszeichenliste**

| | | | |
|---|---|---|---|
| 1 | Schließzylindergehäuse | 24 | Längsrippe |
| 2 | Schlüssel | 25 | Ausbuchtung |
| 3 | Lagerhöhlung | 26 | Längsausnehmung |
| 4 | Zylinderkern | 27 | Kante |
| 5 | Schlüsselkanal | 28 | Wandungsabschnitt |
| 6 | Magnetzone | 29 | Feder |
| 7 | Schaft | 30 | Einsatzplatte |
| 8 | Codierungsaussparung | 31 | Ausnehmung |
| 9 | Kernbohrung | | |
| 10 | Gehäusebohrung | | |
| 11 | Kernstift | A | Achse |
| 12 | Gehäusestift | B | Achse |
| 13 | magnetischer Zuhaltungsstift | D | Drehachse |
| 14 | Kernbohrung | R | Radialebene |
| 15 | Stirnfläche | S | Sekantenebene |
| 16 | Boden | | |
| 17 | Federelement | | |
| 18 | Sperrabschnitt | | |
| 18' | Sperrabschnitt | | |
| 19 | Gehäuseöffnung | | |
| 19' | Gehäuseboden | | |
| 20 | Gehäusestift | | |
| 21 | Federelement | | |
| 22 | Permanentmagnet | | |
| 23 | Rand | | |

## Patentansprüche

1. Schließvorrichtung mit einem Schließzylinder und einem passenden Schlüssel mit einem in einer Lagerhöhlung eines Zylindergehäuses (1) um eine Drehachse (D) drehbar gelagerten Zylinderkern (4), in dessen sich in Richtung der Drehachse (D) erstreckenden Schlüsselkanal (5) ein ein oder mehrere Codierungsaussparungen (8) und ein mindestens eine Magnetzone (6) aufweisender Schaft (7) des Schlüssels (2) einsteckbar ist, mit mindestens einer sich in einer durch die Drehachse (D) verlaufenden Radialebene (R) angeordneten ersten Kern- (9) und Gehäusebohrung (10), in der ein in einer Richtung quer zur Richtung der Drehachse (D) verlagerbarer erster Kernstift (11) bzw. ein zugehöriger Gehäusestift (12) gelagert sind, wobei der erste Kernstift (11) durch Abtasten einer ihm zugeordneten Codierungsaussparung von einer Sperrstellung in eine Freigabestellung bringbar ist, und mit mindestens einer zweiten Kernbohrung (14), in der ein magnetischer, durch magnetische Wechselwirkung mit der mindestens einen Magnetzone (6) von einer Sperrstellung in eine Freigabestellung bringbarer, zweiter Kernstift (13) verlagerbar ist, **dadurch gekennzeichnet, dass** die Achse (A) der zweiten Kernbohrung (14) in einer quer zur Radialebene (R) verlaufenden und gegenüber der Drehachse (D) versetzten Sekantenebene (S) angeordnet ist, wobei der einen unrunden Querschnitt aufweisende und undrehbar in der ihm zugeordneten Kernbohrung (14) einliegende magnetische Kernstift (13) eine schräg zu seiner Achse (A) verlaufende Stirnfläche (15) aufweist.

2. Schließvorrichtung nach Anspruch 1, **dadurch gekennzeichnet, dass** die den magnetischen Kernstift (13) lagernde Kernbohrung (14) eine zum Schlüsselkanal (5) geschlossene Sackbohrung ist.

3. Schließvorrichtung nach einem der vorhergehenden Ansprüche, **dadurch gekennzeichnet, dass** die Sekantenebene (S) in Richtung weg von den ersten Kernstiften (11) von der Drehachse (D) insbesondere etwa um ¼ bis ¾ des Radius des Zylinderkerns (4), bevorzugt um die Hälfte des Radius des Zylinderkernes (4) versetzt ist.

4. Schließvorrichtung nach einem der vorhergehenden Ansprüche, **gekennzeichnet durch** ein Federelement (17), mit dem der magnetische Kernstift (13) in Richtung seiner Sperrstellung beaufschlagt ist, wobei der magnetische Kernstift (13) durch eine magnetische Anziehung durch die Magnetzone (6) gegen die Rückstellkraft des Federelementes (17) in die Freigabestellung bringbar ist und ein an die Stirnfläche (15) angrenzender Sperrabschnitt (18, 18') des magnetischen Kernstifts (13) in der Sperrstellung in eine Gehäuseöffnung (19) ragt.

5. Schließvorrichtung nach einem der Ansprüche 1 bis 3, **dadurch gekennzeichnet, dass** der magnetische Kernstift (13) mit einem in Richtung seiner Sperrstellung federvorgespannten zweiten Gehäusestift (20) zusammenwirkt, der durch eine magnetische Abstoßung des magnetischen Kernstiftes (13) durch die Magnetzone (6) gegen die Rückstellkraft eines Federelementes (21) in eine Freigabestellung bringbar ist.

6. Schließvorrichtung nach Anspruch 5, **dadurch gekennzeichnet, dass** der mit dem magnetischen Kernstift (13) zusammenwirkende zweite Gehäusestift (20) in einer zweiten Gehäusebohrung (19) gelagert ist, die sich in einer Radialrichtung bezogen auf die Drehachse (D) erstreckt, so dass die Achse (A) der den magnetischen Kernstift lagernden Kernbohrung und die Achse (B) der zweiten Gehäusebohrung (19) in einem stumpfen Winkel zueinander verlaufen.

7. Schließvorrichtung nach einem der vorhergehenden Ansprüche, **dadurch gekennzeichnet, dass** der magnetische Kernstift (13) einen durchmesserverminderten, zum Schlüsselkanal (5) hin weisenden Abschnitt aufweist, in dem ein in Achsrichtung des magnetischen Kernstiftes gepolter Permanentmagnet (22) steckt, der mit einem im Schlüsselschaft (7) angeordneten quer zur Schlüsselbreitseitenebene gepolten, die Magnetzone (6) ausbildenden Permanentmagneten zusammenwirkt.

8. Schließvorrichtung nach einem der vorhergehenden Ansprüche, **dadurch gekennzeichnet, dass** insbesondere ein Abschnitt des magnetischen Kernstiftes (13) einen über mehr als 180 Grad sich erstreckende, auf einer Kreisbogenlinie verlaufenden Querschnittsrand (23) aufweist, von dem eine eine Längsrippe (24) abragt.

9. Schließvorrichtung nach Anspruch 8, **dadurch gekennzeichnet, dass** die Längsrippe (24) beidseitig von Ausbuchtungen (25) flankiert ist.

10. Schließvorrichtung nach einem der Ansprüche 8 oder 9, **dadurch gekennzeichnet, dass** die zweite Kernbohrung (14) eine Längsausnehmung (26) aufweist, in der die Längsrippe (24) liegt, wobei die Längsausnehmung (26) unter Ausbildung einer Kante (27) in einen auf einer Kreiszylinderinnenfläche verlaufenden Wandungsabschnitt (28) der zweiten Kernbohrung (14) übergeht.

11. Schließvorrichtung nach einem der Ansprüche 4 bis 10, **gekennzeichnet durch** mehrere magnetische Kernstifte (13), wobei zumindest ein magnetischer Kernstift (13) durch eine magnetische Anziehung durch die Magnetzone (6) gegen die Rückstellkraft des Federelementes (17) in die Freigabestellung bringbar ist und zumindest ein weiterer magnetischer Kernstift (13) mit einem in Richtung seiner Sperrstellung federvorgespannten zweiten Gehäusestift (20) zusammenwirkt, der durch eine magnetische Abstoßung des magnetischen Kernstiftes (13) durch die Magnetzone (6) gegen die Rückstellkraft eines Federelementes (21) in die Freigabestellung bringbar ist.

12. Schließvorrichtung nach einem der vorhergehenden Ansprüche, **dadurch gekennzeichnet, dass** ein oder mehrere zweite Gehäusebohrungen (19), insbesondere als Durchbohrungen von einer Einsatzplatte (30) ausgebildet sind, die in einer Tasche (31) der Wandung der Lagerhöhlung (3) angeordnet ist.

## Claims

1. Locking device comprising a locking cylinder and a matching key, which device comprises a cylinder core (4) that is mounted in a bearing hole of a cylinder housing (1) so as to be able to rotate about an axis of rotation (D), into the key channel (5) of which core, which channel extends in the direction of the axis of rotation (D), a shaft (7) of the key (2) having one or more coding notches (8) and at least one magnetic zone (6) can be inserted, and comprising at least one first core bore (9) and housing bore (10) arranged in a radial plane (R) extending through the axis of rotation (D), in which bores a first core pin (11) and an associated housing pin (12) are respectively mounted, which pins can be moved in a direction that is transverse to the direction of the axis of rotation (D), it being possible to move the first core pin (11) from a locked position into a release position by making contact with one coding notches associated therewith, and comprising at least one second core bore (14) in which a second, magnetic core pin (13) can be moved, which pin can be moved from a locked position into a release position by means of magnetic interaction with the at least one magnetic zone (6), **characterised in that** the axis (A) of the second core bore (14) is arranged in a secant plane (S) which extends transversely to the radial plane (R) and is offset relative to the axis of rotation (D), the magnetic core pin (13), which has a non-circular cross section and is inserted in the core bore (14) associated therewith such that it cannot rotate, having an end face (15) that extends obliquely relative to the axis (A) of said pin.

2. Locking device according to claim 1, **characterised in that** the core bore (14) bearing the magnetic core pin (13) is a blind bore that is closed off from the key channel (5).

3. Locking device according to either of the preceding claims, **characterised in that** the secant plane (S) is offset, in the direction away from the first core pins (11), from the axis of rotation (D), in particular by approximately ¼ to ¾ of the radius of the cylinder core (4), preferably by half of the radius of the cylinder core (4).

4. Locking device according to any of the preceding claims, **characterised by** a spring element (17) that acts on the magnetic core pin (13) in the direction of its locked position, it being possible to move the magnetic core pin (13) into the release position, against the restoring force of the spring element (17), by magnetic attraction on account of the magnetic zone (6), and a locking portion (18, 18') of the magnetic core pin (13), which portion is adjacent to the end face (15), projecting into a housing opening (19) in the locked position.

5. Locking device according to any of claims 1 to 3, **characterised in that** the magnetic core pin (13) cooperates with a second housing pin (20) that is spring-preloaded in the direction of the locked position of said core pin, which housing pin can be moved into a release position, against the restoring force of a spring element (21), by magnetic repulsion on account of the magnetic zone (6).

6. Locking device according to claim 5, **characterised in that** the second housing pin (20) cooperating with the magnetic core pin (13) is mounted in a second housing bore (19) that extends in a radial direction with respect to the axis of rotation (D) such that the axis (A) of the core bore bearing the magnetic core pin and the axis (B) of the second housing bore (19) are at an obtuse angle to one another.

7. Locking device according to any of the preceding claims, **characterised in that** the magnetic core pin (13) has a portion of reduced diameter that faces the key channel (5), in which portion a permanent magnet (22) is inserted which is polarised in the direction of the axis of the magnetic core pin, and which cooperates with a permanent magnet that is arranged in the key shaft (7), is polarised transversely to the broad-side plane of the key, and forms the magnetic zone (6).

8. Locking device according to any of the preceding claims, **characterised in that** in particular one portion of the magnetic core pin (13) has a cross-sectional edge (23) extending over more than 180 degrees and on an arc-of-a-circle line, from which edge a longitudinal rib (24) protrudes.

9. Locking device according to claim 8, **characterised in that** the longitudinal rib (24) is flanked on both sides by bulges (25).

10. Locking device according to either claim 8 or claim 9, **characterised in that** the second core bore (14) has a longitudinal recess (26) in which the longitudinal rib (24) is located, the longitudinal recess (26) forming an edge (27) and transitioning into a wall portion (28) of the second core bore (14), which portion extends on a circular-cylinder inner surface.

11. Locking device according to any of claims 4 to 10, **characterised by** a plurality of magnetic core pins (13), it being possible to move at least one magnetic core pin (13) into the release position, against the restoring force of the spring element (17), by magnetic attraction on account of the magnetic zone (6), and at least one additional magnetic core pin (13) cooperating with a housing pin (20) that is spring-preloaded in the direction of the locked position of said core pin, it being possible to move said housing pin into the release position, against the restoring force of a spring element (21), by magnetic repulsion of the magnetic core pin (13) on account of the magnetic zone (6).

12. Locking device according to any of the preceding claims, **characterised in that** one or more second housing bores (19), in particular designed as through-bores in an insert plate (30), are arranged in a slot (31) in the wall of the bearing hole (3).

## Revendications

1. Dispositif de fermeture avec un cylindre de fermeture et une clé appropriée, avec un noyau de cylindre (4) monté rotatif autour d'un axe de rotation (D) dans une cavité de support d'un boîtier de cylindre (1) et une tige (7) de la clé (2) comprenant un ou plusieurs évidements de codage (8) et au moins une zone magnétique (6), pouvant être insérée dans un canal de clé (5) du noyau de cylindre s'étendant dans la direction de l'axe de rotation (D), avec au moins un premier alésage de noyau (9) et de boitier (10) disposé dans un plan radial (R) s'étendant à travers l'axe de rotation (D), dans lequel alésage sont disposées respectivement une première goupille de noyau (11) déplaçable dans une direction transversale à la direction de l'axe de rotation (D), et une goupille de boîtier associée (12), la première goupille de noyau (11) pouvant être amenée d'une position de blocage à une position de libération par palpage d'un des évidements de codage qui lui est associé, et avec au moins un deuxième alésage de noyau (14), dans lequel une deuxième goupille de noyau magnétique (13) est déplaçable d'une position de blocage à une position de libération par une interaction magnétique avec l'au moins une zone magnétique (6), **caractérisé en ce que** l'axe (A) du deuxième alésage de noyau (14) est agencé dans un plan sécant (S) s'étendant transversalement par rapport au plan radial (R) et décalé par rapport à l'axe de rotation (R), dans lequel la goupille de noyau magnétique (13) ayant une section transversale non circulaire et étant disposée de manière non rotative dans le alésage de noyau (14) qui lui est associé, présente une face frontale (15) inclinée par rapport à son axe (A).

2. Dispositif de fermeture selon la revendication 1, **caractérisé en ce que** l'alésage de noyau (14), logeant la goupille de noyau magnétique (13), est un alésage borgne fermé sur le canal de clé (5).

3. Dispositif de fermeture selon l'une quelconque des revendications précédentes, **caractérisé en ce que** le plan sécant (S) est décalé par rapport à l'axe de rotation (D) dans la direction s'éloignant des premières goupilles de noyau (11), en particulier d'environ 1/4 à 3/4 du rayon du noyau de cylindre (4), de préférence de la moitié du rayon du noyau du cylindre (4).

4. Dispositif de fermeture selon l'une quelconque des revendications précédentes, **caractérisé par** un élément de ressort (17) par lequel la goupille de noyau magnétique (13) est rappelée en direction de sa position de blocage, la goupille de noyau magnétique (13) pouvant être amenée dans la position de libération par une attraction magnétique par la zone magnétique(6) contre la force de rappel de l'élément de ressort (17), et une section de blocage (18, 18') de la goupille de noyau magnétique (13) adjacente à la face frontale(15) fait, dans la position de blocage, saillie dans une ouverture de boîtier (19).

5. Dispositif de fermeture selon l'une quelconque des revendications 1 à 3, **caractérisé en ce que** la goupille de noyau magnétique (13) interagit avec une deuxième goupille de boîtier (20) précontrainte élastiquement en direction de sa position de blocage, qui est susceptible d'être amenée dans une position de libération par une répulsion magnétique de la goupille de noyau magnétique (13) par la zone magnétique (6) contre la force de rappel d'un élément de ressort (21).

6. Dispositif de fermeture selon la revendication 5, **caractérisé en ce que** la deuxième goupille de boîtier (20) coopérant avec la goupille de noyau magnétique (13) est montée dans un deuxième alésage de boîtier (19) qui s'étend dans une direction radiale par rapport à l'axe de rotation (D) de manière à ce que l'axe (A) de l'alésage de noyau logeant la goupille de noyau magnétique et l'axe (B) du deuxième alésage de boîtier (19) s'étendent à un angle obtus l'un par rapport à l'autre.

7. Dispositif de fermeture selon l'une quelconque des revendications précédentes, **caractérisé en ce que** la goupille de noyau magnétique (13) a une section réduite en diamètre tournée vers le canal de clé (5), dans laquelle est disposé un aimant permanent (22) polarisé en direction axiale de la goupille de noyau magnétique, qui interagit avec un aimant permanent formant la zone magnétique (6), agencé dans la tige de clé (7) et polarisé transversalement par rapport au plan de côté large de la clé.

8. Dispositif de fermeture selon l'une quelconque des revendications précédentes, **caractérisé en ce que**, en particulier, une section de la goupille de noyau magnétique (13) comprend un bord de coupe transverse (23) s'étendant sur plus de 180 degrés le long d'une ligne d'arc de cercle duquel fait saillie une nervure longitudinale (24).

9. Dispositif de fermeture selon la revendication 8, **caractérisé en ce que** la nervure longitudinale (24) est flanquée des deux côtés par des échancrures (25).

10. Dispositif de fermeture selon l'une quelconque des revendications 8 ou 9, **caractérisé en ce que** le deuxième alésage de noyau (14) comprend un évidement longitudinal (26), dans lequel se situe la nervure longitudinale (24), l'évidement longitudinal (26) rejoignant une section (28) de paroi du deuxième alésage de noyau (14) s'étendant selon une surface interne cylindrique circulaire, en formant une arête (27).

11. Dispositif de fermeture selon l'une quelconque des revendications 4 à 10, **caractérisé par** plusieurs goupilles de noyau magnétiques(13), dans lequel au moins une goupille de noyau (13) magnétique (13) est susceptible d'être amenée dans la position de libération par une attraction magnétique par la zone magnétique (6) contre la force de rappel de l'élément de ressort (17), et au moins une goupille de noyau magnétique (13) supplémentaire interagit avec une deuxième goupille de boitier (20) précontrainte élastiquement en direction de sa position de blocage, et qui peut être amenée dans la position de libération par une répulsion magnétique de la goupille de noyau (13) magnétique par la zone magnétique (6) contre la force de rappel d'un élément de ressort (21).

12. Dispositif de fermeture selon l'une quelconque des revendications précédentes, **caractérisé en ce qu'**un ou plusieurs deuxièmes alésages de boitier (19) sont formés, en particulier en tant que alésages traversants, par une plaque d'insert (30) qui est disposée dans une poche (31) de la paroi de la cavité de support (3).
